# EUROPÄISCHE PATENTSCHRIFT

(11) **EP 3 548 191 B1**
(45) Veröffentlichungstag und Bekanntmachung des Hinweises auf die Patenterteilung: **16.08.2023**
(21) Anmeldenummer: 17816557.7
(22) Anmeldetag: 29.11.2017
(51) Int. Cl.: B05C 5/02, B05B 1/04, B05B 1/14, B05B 7/08

(54) **DÜSENVORRICHTUNG MIT ZUMINDEST ZWEI DÜSENPLATTEN UND ZUMINDEST DREI ÖFFNUNGEN**
NOZZLE DEVICE HAVING AT LEAST TWO NOZZLE PLATES AND AT LEAST THREE OPENINGS
DISPOSITIF À BUSES COMPRENANT AU MOINS DEUX PLAQUES À BUSES ET AU MOINS TROIS OUVERTURES

(30) Priorität: 30.11.2016 DE 102016014269
(43) Veröffentlichungstag der Anmeldung: 09.10.2019
(73) Patentinhaber: Dürr Systems AG, 74321 Bietigheim-Bissingen (DE)
(72) Erfinder: KRAFT, Bernd, 71711 Steinheim-Höpfigheim (DE); NOAK, Dmitri, 70435 Stuttgart (DE)
(74) Vertreter: v. Bezold & Partner Patentanwälte - PartG mbB
(86) Internationale Anmeldenummer: PCT/EP2017/080803
(87) Internationale Veröffentlichungsnummer: WO 2018/099960

(56) Entgegenhaltungen:
- DE-B3-102006 012 373
- US-A- 4 476 165
- US-A1- 2004 155 125
- US-A1- 2013 011 552
- US-A1- 2015 013 900

## Beschreibung

Die Erfindung betrifft eine Düsenvorrichtung zur Abgabe zumindest eines viskosen, insbesondere hochviskosen Abgabemediums auf ein Bauteil, vorzugsweise zur Abgabe des Abgabemediums auf einen Falz (z. B. Stehfalz), eine Kante oder eine Übergangsnaht des Bauteils. Das Bauteil ist vorzugsweise ein Kraftfahrzeugbauteil (z. B. ein Kraftfahrzeugkarosseriebauteil), kann aber auch z. B. ein Bauteil eines Nutzfahrzeugs (z. B. ein Nutzfahrzeugkarosseriebauteil), ein Bauteil eines Luftfahrzeugs, ein Fenster (z. B. eine Fensterscheibe) oder ein Fassadenbauteil sein.

Eine Düsenvorrichtung mit nebeneinander angeordneten Düsenplatten zur Abgabe mehrerer Strahlen eines Mediums hoher Viskosität ist an sich aus US 4,476,165 A bekannt.

US 2013/011552 A1 offenbart eine Düsenvorrichtung zur Abgabe von flüssigem Klebstoff mit mehreren Düsenplatten, aus denen der Klebstoff zwischen zueinander konvergierenden Druckluftstrahlen abgegeben wird.

Zum allgemeinen Stand der Technik kann ferner auf die DE 10 2013 217 686 A1 verwiesen werden.

Unter Bezugnahme auf Figur 14 werden gemäß Stand der Technik insbesondere Stehfalze (z. B. Bauteilkanten), wie sie z. B. im Schwellerbereich oder an Längsträgern eines Kraftfahrzeugs vorkommen, mittels konventionellen, robotergeführten Flachstrahldüsen (auch Flatstreamdüsen genannt) aus Hartmetall abgedichtet. Bei diesem Verfahren wird der Stehfalz von mindestens einer und eventuell auch von beiden Seiten mit PVC (PVC: Polyvinylchlorid) abgedichtet. Damit auch die Unterseite des Stehfalzes prozesssicher abgedichtet werden kann, wird ein Roboterprogramm üblicherweise so erstellt, dass die untere Kante des aus der Düse ausgebrachten Spritzstrahles einige Millimeter unter dem Stehfalz hindurch und somit an dem Stehfalz vorbeiappliziert ("vorbeigeschossen") wird. Das PVC-Material, das auf eine Seite des Stehfalzes aufgetragen wird, legt sich zu gewissen Teilen um die Falzkante und dichtet so die untere korrosionsanfällige Seite des Stehfalzes ab.

Die Anforderungen an eine konventionelle PVC-Naht liegen bei üblicherweise 15 mm bis 25 mm Nahtbreite und 1,5 mm bis 2,5 mm Nahthöhe. Damit dies mit einer baulich begrenzten Düse realisiert werden kann, wird die Schlitzöffnung der konventionellen Flachstrahldüse konvex ausgeprägt, so dass sich die Strahlbreite des Spritzstrahls zum Stehfalz und somit zur Abgabeseite hin vergrößert.

Nachteilig bei dem zuvor beschriebenen Stand der Technik ist insbesondere, dass ein Teil des abgegebenen PVC-Materials prozessbedingt an dem Stehfalz "vorbeigeschossen" wird. Das hat zur Folge, dass der die Flachstrahldüse führende Roboter und/oder die Applikationszelle, in der das Verfahren ausgeführt wird, verschmutzt wird, und somit ein erhöhter Reinigungsaufwand entsteht. Die Applikation lässt sich aufgrund von Bauteiltoleranzen, die üblicherweise bei KraftfahrzeugKarosserien vorliegen, meist nicht anders einstellen. Die Bauteiltoleranzen führen auch dazu, dass der Stehfalz von beiden Seiten appliziert werden muss. Gefügte Blechkanten z. B. unterscheiden sich in ihrer Länge von Karosserie zu Karosserie.

Nachteilig bei dem zuvor beschriebenen Stand der Technik ist zusätzlich die Unflexibilität. So müssen in Abhängigkeit unterschiedlicher Qualitätsanforderungen oder in Abhängigkeit unterschiedlicher Konfigurationen des mit dem Abgabemedium zu versehenden Kraftfahrzeugbauteils unterschiedliche Düsen verwendet werden. Düsenwechselvorgänge sind aber zeitaufwendig und stören den eigentlichen Applikationsprozess.

Eine Aufgabe der Erfindung ist es, eine Möglichkeit zu schaffen, mittels der Applikationsprozesse zur Abgabe eines viskosen Abgabemediums auf ein Bauteil, z. B. einen Falz, eine Kante oder eine Übergangsnaht des Bauteils, flexibel und somit effizient durchführbar sind und vorzugsweise zusätzlich die erforderliche Menge des Abgabemediums reduziert werden kann.

Diese Aufgabe kann mit den Merkmalen des unabhängigen Anspruchs gelöst werden. Vorteilhafte Weiterbildungen der Erfindung können den abhängigen Ansprüchen und der folgenden Beschreibung bevorzugter Ausführungsformen der Erfindung entnommen werden.

Die Erfindung betrifft eine Düsenvorrichtung zur Abgabe zumindest eines Abgabemediums auf ein Bauteil, vorzugsweise auf einen Falz (z. B. Stehfalz), eine Kante oder eine Übergangsnaht des Bauteils.

Das Bauteil ist vorzugsweise ein Kraftfahrzeugbauteil, z. B. eine Kraftfahrzeugkarosserie.

Das Bauteil kann aber auch z. B. ein Bauteil eines Nutzfahrzeugs (z. B. ein Nutzfahrzeugkarosseriebauteil), ein Bauteil eines Luftfahrzeugs, ein Fenster (z. B. eine Fensterscheibe) oder ein Fassadenbauteil sein.

Anwendungsbereiche der Düsenvorrichtung sind somit insbesondere: Kraftfahrzeuge, Nutzfahrzeuge, Luftfahrzeuge, Fenster und/oder der Fassadenbau.

Die Düsenvorrichtung umfasst zumindest zwei, vorzugsweise zumindest drei, nebeneinander angeordnete Düsenplatten, insbesondere im Wesentlichen parallel nebeneinander angeordnete Düsenplatten.

Eine erste Düsenplatte umfasst zumindest eine Öffnung zur Abgabe zumindest eines Abgabestrahls und eine zweite Düsenplatte umfasst zumindest zwei Öffnungen zur Abgabe von zumindest zwei Abgabestrahlen. Somit ist z. B. auch eine Düsenplatte mit zumindest drei Öffnungen möglich.

Dadurch, dass die Düsenvorrichtung zumindest drei Öffnungen aufweist, können mit ein und derselben Düsenvorrichtung unterschiedliche Qualitätsanforderungen realisiert werden und/oder unterschiedliche Konfigurationen des mit dem Abgabemedium zu versehenden Bauteils bearbeitet werden und zwar insbesondere ohne einen Düsenwechsel. So kann z. B. der Strahl aus der ersten Düsenplatte für einen ganz bestimmten Verwendungszweck genutzt werden, wobei die Strahlen aus der zweiten Düsenplatte für einen anderen Verwendungszweck genutzt werden können. Alternativ oder ergänzend kann der Strahl aus der ersten Düsenplatte und die Strahlen aus der zweiten Düsenplatte in Abhängigkeit des Verwendungszwecks z. B. auch gleichzeitig ausgegeben werden.

Gemäß einer Alternative der Erfindung es ist möglich, dass der zumindest eine Abgabestrahl aus der ersten Düsenplatte eine Strahlbreite definiert und die erste Düsenplatte eine Öffnungskonfiguration zur Ausbildung der zumindest einen Öffnung aufweist und die Öffnungskonfiguration konkav, insbesondere gekrümmt konkav, ausgeformt ist, um eine Verschmälerung der Strahlbreite zur Abgabeseite hin zu bewirken.

Die Strahlbreite kann z. B. einen einzigen Abgabestrahl umfassen, falls die Öffnungskonfiguration nur eine einzige Öffnung zur Abgabe eines einzigen Abgabestrahls aufweist.

Die Strahlbreite kann z. B. zumindest zwei Abgabestrahlen umfassen, falls die Öffnungskonfiguration zumindest zwei Öffnungen zur Abgabe zumindest zweier Abgabestrahlen aufweist. Die zumindest zwei Abgabestrahlen können eine die zumindest zwei Abgabestrahlen umfassende Strahlbreite definieren, so dass eine Verschmälerung der die zumindest zwei Abgabestrahlen umfassenden Strahlbreite zur Abgabeseite hin bewirkt werden kann.

Gemäß einer weiteren Alternative der Erfindung es ist möglich, dass die zumindest zwei Öffnungen der zweiten Düsenplatte einwärts ausgerichtet sind, so dass die zumindest zwei Abgabestrahlen der zweiten Düsenplatte sich zur Abgabeseite hin einander annähern. Die zwei Abgabestrahlen können z. B. einen Verjüngungswinkel bilden von größer 5°, größer 10°, größer 15°, größer 90°, größer 95° oder größer 100° und kleiner 180°.

Durch die Bereitstellung mehrerer Öffnungen und vorzugsweise der Verschmälerung der Strahlbreite und/oder der sich einander annähernden Abgabestrahlen können z. B. eine oder mehrere der folgenden Vorteile erzielt werden:
- Der Verbrauch an Abgabemedium kann reduziert werden.
- Die Verschmutzung einer Applikationszelle kann reduziert werden.
- Eine prozesssichere Abdichtung unterschiedlicher Falzarten, insbesondere Stehfalze, kann ermöglicht werden.
- Auf ein Bauteilvermessungssystem zur Vermessung des (Kraftfahrzeug-) Bauteils kann verzichtet werden.
- Eine hohe Applikationsgeschwindigkeit kann erzielt werden, insbesondere gegenüber Applikationsverfahren mit Bauteilvermessung.
- Ein größerer Spritzabstand zwischen Düsenvorrichtung und (Kraftfahrzeug-) Bauteil kann ermöglicht werden, z. B. bis zu 50mm.
- Größere Bauteiltoleranzen können ermöglicht werden, z. B. +/- 3mm bis 5mm.
- Aufgrund der einfachen Bauform der Düsenvorrichtung entsteht vorzugsweise keine zusätzliche Störkontur am Applikator und/oder am Roboter, so dass z. B. auch schwer zugängliche Stellen, z. B. Falze, Nähte, Kanten, etc., gut erreicht werden können.
- Durch Erhöhung der Ausflussrate des Abgabemediums kann ermöglicht werden, auch eine konventionelle Naht, z. B. aus PVC, auf das (Kraftfahrzeug-) Bauteil aufzutragen.

Die Düsenvorrichtung eignet sich insbesondere für zumindest eine der folgenden Anwendungsmöglichkeiten:
- Abdichtung von z. B. metallischen (Kraftfahrzeug-) Bauteilen, die geschweißt oder geklebt werden, z. B. Falze (insbesondere Stehfalze) oder Übergangsnähte, aber auch z. B. Bauteilkanten einzelner Bauteile.
- Z. B. 3-seitig umgreifende (umschließende) Applikation (Beschichtung) eines z. B. viskosen oder hochviskosen Abgabemediums auf ein (Kraftfahrzeug-) Bauteil, zum Korrosionsschutz von Schnittkanten an z. B. Blechen, Schutz vor Verletzungen beim manuellen Bauteilhandling (z. B. bei scharfkantigen Blechkanten), Schutz vor Kantenbeschädigung (z. B. bei Faserverbundwerkstoffen) und/oder Scheuerschutz.

Es ist möglich, dass die erste Düsenplatte eine Eintrittsöffnung für ein Abgabemedium aufweist und die zweite Düsenplatte eine Eintrittsöffnung für ein Abgabemedium aufweist und die Eintrittsöffnung der ersten Düsenplatte und die Eintrittsöffnung der zweiten Düsenplatte räumlich voneinander getrennt sind.

Es ist möglich, dass die Düsenvorrichtung einen Zufuhrkanal für das Abgabemedium aufweist, über den das Abgabemedium zu der zumindest einen Öffnung der ersten Düsenplatte und ebenfalls zu den zumindest zwei Öffnungen der zweiten Düsenplatte geführt werden kann. Somit können zweckmäßig die zumindest eine Öffnung der ersten Düsenplatte und die zumindest zwei Öffnungen der zweiten Düsenplatte mit demselben Zufuhrkanal in Fluidverbindung gebracht werden, um vorzugsweise das gleicher Abgabemedium zu applizieren.

Es ist möglich, dass die Düsenvorrichtung zumindest ein zweckmäßig ansteuerbares Ventil (z. B. ein Nadelventil) aufweist und das Ventil zum wahlweisen Aktivieren und/oder Deaktivieren einer Abgabe eines Abgabemediums aus der zumindest einen Öffnung der ersten Düsenplatte und/oder einer Abgabe eines Abgabemediums aus den zumindest zwei Öffnungen der zweiten Düsenplatte ausgeführt ist.

Die Düsenvorrichtung kann z. B. ein Sockelbauteil (vorzugsweise ein Basisbauteil) für die zumindest zwei Düsenplatten umfassen und in dem Sockelbauteil kann z. B. ein erster Zufuhrabschnitt zur Zufuhr des Abgabemediums zu der ersten Düsenplatte und ein zweiter Zufuhrabschnitt zur Zufuhr des Abgabemediums zu der zweiten Düsenplatte angeordnet sein. Der erste Zufuhrabschnitt dient zweckmäßig zur Zufuhr des Abgabemediums zu der zumindest einen Öffnung der ersten Düsenplatte. Der zweite Zufuhrabschnitt dient zweckmäßig zur Zufuhr des Abgabemediums zu den zumindest zwei Öffnungen der zweiten Düsenplatte.

Das Sockelbauteil kann anwendungsabhängig z. B. über, unter und/oder seitlich neben den zumindest zwei Düsenplatten angeordnet sein.

Der erste Zufuhrabschnitt und der zweite Zufuhrabschnitt können vorzugsweise durch den Zufuhrkanal mit Abgabemedium versorgt werden.

Es ist möglich, dass das Ventil zum wahlweisen Öffnen und/oder Schließen des ersten Zufuhrabschnitts und/oder des zweiten Zufuhrabschnitts dient und zu diesem Zweck z. B. in den ersten Zufuhrabschnitt und/oder den zweiten Zufuhrabschnitt hineinragen kann.

Das Ventil kann vorzugsweise zumindest abschnittsweise in dem Sockelbauteil aufgenommen sein.

Es ist möglich, dass die Düsenvorrichtung eine Plattenhalterung zur Halterung der zumindest zwei Düsenplatten und/oder zur Aufnahme des Sockelbauteils aufweist.

Die Plattenhalterung kann z. B. zwei Klemmteile (z. B. Klemmplatten) umfassen.

Die Plattenhalterung und/oder das Sockelbauteil kann z. B. Teil eines Applikationskopfes sein, an dem vorzugsweise mehrere, in unterschiedliche Raumrichtungen ausgerichtete Düsenanordnungen angeordnet sind, wovon zumindest eine als Düsenvorrichtung wie hierin offenbart ausgeführt sein kann. Der Applikationskopf wird üblicherweise auch z. B. als 3D-(Applikations-)Kopf oder 3D-Gun bezeichnet.

Es ist möglich, dass das Ventil zumindest abschnittsweise in der Plattenhalterung aufgenommen ist, z. B. in einem Klemmteil der Plattenhalterung.

Die zumindest eine Öffnung der ersten Düsenplatte kann z. B. als Schlitzöffnung zur Abgabe eines Flachstrahls ausgeführt sein. Alternativ oder ergänzend können die zumindest zwei Öffnungen der zweiten Düsenplatte als Schlitzöffnungen zur Abgabe von zwei Flachstrahlen ausgeführt sein.

Es ist möglich, dass die zumindest zwei Öffnungen der zweiten Düsenplatte in derselben Ebene ausgerichtet sind oder zumindest parallel zueinander ausgerichtet sind.

Es ist möglich, dass die zumindest eine Öffnung der ersten Düsenplatte einerseits und die zumindest zwei Öffnungen der zweiten Düsenplatte andererseits in Querrichtung der ersten Düsenplatte und der zweiten Düsenplatte versetzt zueinander angeordnet sind, aber vorzugsweise in im Wesentlichen parallelen Ebenen ausgerichtet sind.

Es ist möglich, dass die erste Düsenplatte eine zweiseitig abstehende Hornstruktur mit zwei einwärts geformten Innenflanken umfasst, um das aus der zumindest einen Öffnung der ersten Düsenplatte ausgegebene Abgabemedium einwärts umzulenken. Alternativ oder ergänzend kann die zweite Düsenplatte eine zweiseitig abstehende Hornstruktur mit zwei einwärts geformten Innenflanken umfassen, um das aus den zumindest zwei Öffnungen der zweiten Düsenplatte ausgegebene Abgabemedium einwärts umzulenken.

Die Düsenvorrichtung kann zumindest drei oder sogar zumindest vier Düsenplatten umfassen.

Eine dritte Düsenplatte kann z. B. dazu dienen, die zumindest eine Öffnung der ersten Düsenplatte und/oder die zumindest zwei Öffnungen der zweiten Düsenplatte in Umfangsrichtung zu schließen.

Die erste Düsenplatte kann z. B. genutzt werden, um die zumindest zwei Öffnungen der zweiten Düsenplatte in Umfangsrichtung zu schließen. Alternativ oder ergänzend kann die zweite Düsenplatte genutzt werden, um die zumindest eine Öffnung der ersten Düsenplatte in Umfangsrichtung zu schließen.

Es ist möglich, dass zumindest zwei der folgenden Düsenplatten abgabeseitig zumindest abschnittsweise komplementär zueinander ausgebildet sind, um vorzugsweise im Wesentlichen bündig mit miteinander abzuschließen: die erste Düsenplatte, die zweite Düsenplatte und/oder die dritte Düsenplatte.

Die dritte Düsenplatte kann eine Blindplatte, zweckmäßig ohne eigenen eingearbeiteten Materialkanal zur Führung von Abgabemedium sein. Es ist möglich, dass die Düsenvorrichtung eine oder mehrere solcher vorzugsweise als Blindplatten ausgeführte dritte Düsenplatten aufweist.

Das Abgabemedium ist ein viskoses, insbesondere hochviskoses Abgabemedium (z. B. PVC: Polyvinylchlorid).

Die Öffnungsweite der zumindest einen Öffnung der ersten Düsenplatte und/oder der zumindest zwei Öffnungen der zweiten Düsenplatte kann z. B. einen Wert zwischen 0,2 mm und 0,5 mm aufweisen.

Die erste Düsenplatte umfasst vorzugsweise nur eine einzige Öffnung. Die erste Düsenplatte kann aber auch mehrere Öffnungen umfassen und z. B. ausgeführt sein wie die zweite Düsenplatte.

Die hierin zur zweiten Düsenplatte gemachte Offenbarung kann zweckmäßig auch für die erste Düsenplatte gelten und umgekehrt, so dass die erste Düsenplatte zweckmäßig z. B. wie die zweite Düsenplatte ausgebildet sein kann und umgekehrt.

Das Auftragsmedium kann z. B. PVC (Polyvinylchlorid) und/oder ein PVC-Plastisol umfassen.

Die Merkmale "konkav" und "gekrümmt konkav" umfassen im Rahmen der Erfindung vorzugsweise im Wesentlichen bogenförmig konkave Ausgestaltungen, sind aber hierauf nicht eingeschränkt, sondern können auch z. B. linear konkave Ausgestaltungen umfassen.

Die oben beschriebenen bevorzugten Ausführungsformen der Erfindung sind miteinander kombinierbar. Andere vorteilhafte Weiterbildungen der Erfindung sind in den Unteransprüchen offenbart oder ergeben sich aus der folgenden Beschreibung bevorzugter Ausführungsformen der Erfindung in Verbindung mit den beigefügten Figuren.
- Figur 1: zeigt eine Seitenansicht einer Düsenvorrichtung gemäß einer Ausführungsform der Erfindung,
- Figur 2: zeigt eine Schnittansicht der in Figur 1 gezeigten ersten Düsenplatte,
- Figur 3: zeigt eine Schnittansicht der in Figur 1 gezeigten zweiten Düsenplatte,
- Figur 4: zeigt eine Schnittansicht der in Figur 1 gezeigten dritten Düsenplatte und illustriert einen mit der Düsenvorrichtung realisierbaren Applikationsprozess,
- Figur 5: zeigt eine Schnittansicht einer Düsenplatte gemäß einer anderen Ausführungsform der Erfindung,
- Figur 6: zeigt eine Schnittansicht einer Düsenvorrichtung gemäß einer Ausführungsform der Erfindung,
- Figur 7: zeigt eine Schnittansicht einer Düsenvorrichtung gemäß einer anderen Ausführungsform der Erfindung,
- Figur 8: zeigt eine Draufsicht auf die Düsenvorrichtung der Figur 7,
- Figur 9: zeigt eine Seitenansicht und eine zugehörige Draufsicht einer Düsenplatte gemäß einer anderen Ausführungsform der Erfindung,
- Figur 10: zeigt eine Seitenansicht und eine zugehörige Draufsicht einer Düsenplatte gemäß einer anderen Ausführungsform der Erfindung, und
- Figur 11: zeigt eine Seitenansicht und eine zugehörige Draufsicht einer Düsenplatte gemäß einer anderen Ausführungsform der Erfindung,
- Figur 12: zeigt eine Schnittansicht einer Düsenplatte gemäß einer anderen Ausführungsform der Erfindung,
- Figur 13: zeigt eine Schnittansicht einer Düsenplatte gemäß einer anderen Ausführungsform der Erfindung, und
- Figur 14: zeigt einen Applikationsprozess zur Abdichtung eines Stehfalzes gemäß Stand der Technik.

Die unter Bezugnahme auf die Figuren beschriebenen Ausführungsformen der Erfindung stimmen teilweise überein, wobei ähnliche oder identische Teile mit den gleichen Bezugszeichen versehen sind, und zu deren Erläuterung auch auf die Beschreibung anderer Ausführungsformen oder Figuren verwiesen wird, um Wiederholungen zu vermeiden.

Figur 1 zeigt eine Seitenansicht einer Düsenvorrichtung 1 mit drei Düsenplatten 10, 20, 30, wobei Figur 2 eine Schnittansicht der Düsenplatte 10, Figur 3 eine Schnittansicht der Düsenplatte 20 und Figur 4 eine Schnittansicht der Düsenplatte 30 zeigt.

Die Düsenvorrichtung 1 wird nachfolgend unter gemeinsamer Bezugnahme auf die Figuren 1 bis 4 beschrieben.

Die Düsenvorrichtung 1 dient zur Abgabe eines viskosen Abgabemediums auf ein Bauteil 100, z. B. Kraftfahrzeugbauteil 100, vorzugsweise auf einen Falz, eine Kante oder eine Übergangsnaht des Kraftfahrzeugbauteils 100.

Die Düsenvorrichtung 1 umfasst drei im Wesentlichen parallel nebeneinander angeordnete Düsenplatten 10, 20, 30.

Die erste Düsenplatte 10 umfasst eine als Schlitzöffnung ausgeführte Öffnung 1.1 zur Abgabe eines Abgabestrahls 51.1 in Form eines Flachstrahls und eine Eintrittsöffnung E1 für das Abgabemedium, über die das Abgabemedium der Öffnung 1.1 zugeführt werden kann.

Die zweite Düsenplatte 20 umfasst zwei als Schlitzöffnungen ausgeführte Öffnungen 2.1, 2.2 (wie gezeigt oder konkav oder konvex) zur Abgabe von zwei Flachstrahlen S2.1, S2.2 und eine von der Eintrittsöffnung E1 räumlich getrennte Eintrittsöffnung E2 für das Abgabemedium, über die das Abgabemedium den zwei Öffnungen 2.1, 2.2 zugeführt werden kann.

Der Flachstrahl 51.1 aus der ersten Düsenplatte 10 definiert, ähnlich wie z. B. in Figur 5 gezeigt, eine Strahlbreite. Eine Öffnungskonfiguration K zur Ausbildung der Öffnung 1.1 ist zweckmäßig gekrümmt konkav ausgeformt, um eine Verschmälerung der Strahlbreite zur Abgabeseite A hin zu bewirken.

Die zwei Öffnungen 2.1, 2.2 der zweiten Düsenplatte 20 sind einwärts ausgerichtet, so dass die zwei Abgabestrahlen S2.1, S2.2 der zweiten Düsenplatte 20 sich zur Abgabeseite A hin einander annähern.

Die zweite Düsenplatte 20, und zwar insbesondere deren Rückseite, wird genutzt, um die Öffnung 1.1 und eine in die erste Düsenplatte 10 eingearbeitete Materialzufuhr M1 für das Abgabemedium in Umfangsrichtung zu schließen.

Eine dritte Düsenplatte 30 wird genutzt, um die Öffnungen 2.1, 2.2 und eine in die zweite Düsenplatte 20 eingearbeitete Materialzufuhr M2 für das Abgabemedium in Umfangsrichtung zu schließen.

Ein Vergleich der Figuren 1 bis 4 zeigt, dass die erste Düsenplatte 10, die zweite Düsenplatte 20 und die dritte Düsenplatte 30 abgabeseitig abschnittsweise komplementär ausgebildet sind.

Beidseitig außen neben der Öffnung 1.1 ist eine abstehende Hornstruktur 3.1, 3.2 angeordnet. Die Hornstruktur 3.1, 3.2 umfasst zwei einwärts geformte Innenflanken 4.1, 4.2. Die Innenflanken 4.1, 4.2 sind ausgeführt, um auf den aus der Öffnung 1.1 ausgegebenen Abgabestrahl S1.1 zu wirken, so dass er einwärts umlenkbar ist. Die Hornstruktur 3.1, 3.2 ist optional. Der Abgabestrahl 51.1 verjüngt sich aufgrund der zweckmäßig gekrümmt konkaven Öffnungskonfiguration K auch ohne die optionale Hornstruktur 3.1, 3.2.

Während der Abgabe des Abgabemediums können die Düsenvorrichtung 1 und das Kraftfahrzeugbauteil 100, insbesondere z. B. ein Falz, eine Kante oder eine Übergangsnaht des Kraftfahrzeugbauteils 100, im Wesentlichen stirnseitig zueinander ausgerichtet sein.

Der Strahl 51.1 aus der ersten Düsenplatte 10 kann trotz der im Wesentlichen stirnseitigen Ausrichtung aufgrund seiner Strahlbreiten-Verjüngung für Anwendungszwecke genutzt, in denen beide Seitenflächen 101, 102 und die Stirnfläche 103 des Kraftfahrzeugbauteils 100 mit dem Abgabemedium appliziert werden sollen.

Die Strahlen S2.1, S2.2 aus der zweiten Düsenplatte 20 können trotz der im Wesentlichen stirnseitigen Ausrichtung aufgrund deren Einwärts-Ausrichtung für Anwendungszwecke genutzt werden, in denen insbesondere die Seitenflächen 101, 102 mit dem Abgabemedium appliziert werden sollen.

Anwendungsfallabhängig und vorzugsweise ventilgesteuert kann das Abgabemedium aus der Öffnung 1.1 ausgegeben werden, während eine Abgabe des Abgabemediums aus den zwei Öffnungen 2.1, 2.2 nicht erfolgt.

Die Düsenvorrichtung 1 kann ein oder mehrere in den Figuren 1 bis 4 nicht gezeigte Ventile umfassen.

Anwendungsfallabhängig und vorzugsweise ventilgesteuert kann das Abgabemedium aus den zwei Öffnungen 2.1, 2.2 ausgegeben werden, während eine Abgabe des Abgabemediums aus der Öffnung 1.1 nicht erfolgt.

Anwendungsfallabhängig und vorzugsweise ventilgesteuert kann das Abgabemedium aus den zwei Öffnungen 2.1, 2.2 und zugleich aus der Öffnung 1.1 ausgegeben werden.

Figur 5 zeigt eine Schnittansicht einer Düsenplatte 10 gemäß einer anderen Ausführungsform der Erfindung.

Der Strahl S1.1 ist ein Flachstrahl und definiert eine Strahlbreite B1, B2.

Eine Öffnungskonfiguration K zur Ausbildung der Öffnung 1.1 ist zweckmäßig gekrümmt konkav ausgeformt, um eine Verschmälerung der Strahlbreite B1, B2 zur Abgabeseite A hin zu bewirken.

Die Düsenplatte 10 umfasst ebenfalls eine optionale Hornstruktur 3.1, 3.2 mit zwei einwärts geformten Innenflanken 4.1, 4.2. Die Innenflanken 4.1, 4.2 sind ausgeführt, um auf den Abgabestrahl S1.1 zu wirken, so dass er einwärts umlenkbar ist. Die Hornstruktur 3.1, 3.2 ist optional. Der Abgabestrahl S1.1 verjüngt sich aufgrund der konkaven Öffnungskonfiguration K auch ohne die optionale Hornstruktur 3.1, 3.2.

Figur 6 zeigt eine Schnittansicht einer Düsenvorrichtung 1 gemäß einer Ausführungsform der Erfindung mit vier Düsenplatten, nämlich einer ersten Düsenplatte 10, einer zweiten Düsenplatte 20 und zwei dritten Düsenplatten 30.

Die Düsenvorrichtung 1 ist an einem nur schematisch dargestellten Applikationskopf 40 montiert. Der Applikationskopf 40 umfasst vorzugsweise drei in unterschiedliche Richtungen angeordnete Düsenanordnungen, wovon zumindest eine wie die in Figur 6 gezeigte Düsenvorrichtung 1 ausgebildet ist.

Die Düsenvorrichtung 1 umfasst einen Zufuhrkanal 50 für das Abgabemedium, über den das Abgabemedium zu der ersten Düsenplatte 10 und zu der zweiten Düsenplatte 20 führbar ist, so dass die erste Düsenplatte 10 und die zweite Düsenplatte 20 von demselben Zufuhrkanal 50 mit dem Abgabemedium versorgt werden können.

Ein Ventil 60, vorzugsweise ein Nadelventil, dient zum wahlweisen Aktivieren oder Deaktivieren einer Abgabe eines Abgabemediums aus den zwei Öffnungen 2.1, 2.2 der zweiten Düsenplatte 20, während vorzugsweise eine wahlweise Deaktivierung der Abgabe des Abgabemediums aus der Öffnung 1.1 durch das Ventil 60 nicht vorgesehen ist, anwendungsfallbezogen aber möglich ist.

Die Düsenvorrichtung 1 umfasst ein Sockelbauteil 70 für die vier Düsenplatten 10, 20, 30. Das Sockelbauteil 70 dient zweckmäßig als Basis für die Düsenplatten 10, 20, 30 und kann somit auch als Basisbauteil 70 bezeichnet werden.

Das Sockelbauteil 70 umfasst den Zufuhrkanal 50.

Das Sockelbauteil 70 umfasst einen ersten Zufuhrabschnitt 50.1 zur Zufuhr des Abgabemediums zu der ersten Düsenplatte 10, insbesondere zu der Eintrittsöffnung E1.

Das Sockelbauteil 70 umfasst außerdem einen zweiten Zufuhrabschnitt 50.2 zur Zufuhr des Abgabemediums zu der zweiten Düsenplatte 20, insbesondere zu der Eintrittsöffnung E2.

Der erste Zufuhrabschnitt 50.1 und der zweite Zufuhrabschnitt 50.2 sind über den Zufuhrkanal 50 mit dem Abgabemedium versorgbar.

Das Ventil 60 dient zweckmäßig zum wahlweisen Öffnen oder Schließen des zweiten Zufuhrabschnitts 50.2. Es sind allerdings auch Ausführungsformen möglich, in denen das Ventil 60 zum wahlweisen Öffnen oder Schließen des ersten Zufuhrabschnitts 50.1 und/oder des zweiten Zufuhrabschnitts 50.2 ausgeführt ist. Auch Ausführungsformen mit mehreren Ventilen sind möglich.

Eine z. B. zwei Klemmteile aufweisende Plattenhalterung 80 dient zur Halterung der vier Düsenplatten 10, 20, 30 und zugleich zur Aufnahme des Sockelbauteils 70.

Das Ventil 60 ist abschnittsweise in dem Sockelbauteil 70 und abschnittsweise in der Plattenhalterung 80 aufgenommen.

Das Ventil 60, der Sockel 70 und/oder die Plattenhalterung 80 können außen an den Applikationskopf 40 montiert sein, aber auch zumindest teilweise in dem Applikationskopf 40 untergebracht sein.

Figur 7 zeigt eine Schnittansicht, entlang Linie A-A der Figur 8, einer Düsenvorrichtung 1 gemäß einer anderen Ausführungsform der Erfindung, wobei Figur 8 eine zugehörige Draufsicht auf die Düsenvorrichtung 1 zeigt.

Die Düsenvorrichtung 1 wird nachfolgend unter Bezugnahme auf die Figuren 7 und 8 beschrieben.

Die Düsenvorrichtung 1 der Figuren 7 und 8 entspricht in vielen Teilen der in Figur 6 gezeigten Ausführungsform.

Eine Besonderheit ist aber, dass das Sockelbauteil 70 zwar den ersten Zufuhrabschnitt 50.1 und den zweiten Zufuhrabschnitt 50.2 umfasst, der Zufuhrkanal 50, über den das Abgabemedium zu der ersten Düsenplatte 10 und zu der zweiten Düsenplatte 20 führbar ist, aber bereits stromaufwärts oder im Wesentlichen an der Eingangsseite des Sockelbauteils 70 endet.

Das Ventil 60 ragt ausschließlich in den zweiten Zufuhrabschnitt 50.2 und nicht in den ersten Zufuhrabschnitt 50.1.

Die zwei Öffnungen 2.1, 2.2 der zweiten Düsenplatte 20 sind in derselben Ebene ausgerichtet. Die Öffnung 1.1 der ersten Düsenplatte 10 ist, in Querrichtung Q der ersten Düsenplatte 10 und der zweiten Düsenplatte 20, versetzt angeordnet zu den Öffnungen 2.1, 2.2 der zweiten Düsenplatte 20.

Die Öffnung 1.1 einerseits und die Öffnungen 2.1, 2.2 andererseits sind im Wesentlichen parallel ausgerichtet, so dass der Abgabestrahl 51.1 im Wesentlichen parallel zu den Abgabestrahlen S2.1, S2.2 ausgerichtet ist.

Figur 9 zeigt eine Seitenansicht und eine zugehörige Draufsicht einer Düsenplatte 20 gemäß einer anderen Ausführungsform der Erfindung.

Auch bei dieser Ausführungsform sind die zwei Öffnungen 2.1, 2.2 der zweiten Düsenplatte 20 einwärts ausgerichtet, so dass die zwei Abgabestrahlen S2.1, S2.2 der zweiten Düsenplatte 20 sich zur Abgabeseite A hin einander annähern.

Figur 10 zeigt eine Seitenansicht und eine zugehörige Draufsicht einer Düsenplatte 10 gemäß einer anderen Ausführungsform der Erfindung.

Bei dieser Ausführungsform ist die Öffnungskonfiguration zur Ausbildung der Öffnung 1.1 konvex ausgebildet. Die Öffnung 1.1 ist als Schlitzöffnung ausgeführt, um einen Flachstrahl 51.1 auszugeben, dessen Strahlbreite sich allerdings ähnlich wie in Figur 14 gezeigt zur Abgabeseite A hin vergrößert.

Figur 11 zeigt eine Seitenansicht und eine zugehörige Draufsicht einer Düsenplatte 30 gemäß einer Ausführungsform der Erfindung.

Es ist möglich, dass die in den Figuren 7 und 8 gezeigten Düsenplatten 10, 20, 30 den Düsenplatten 10, 20, 30 der Figuren 9 bis 11 entsprechen.

So kann z. B. eine dritte Düsenplatte 30 genutzt werden, um die Öffnungen 2.1, 2.2 und die in die zweite Düsenplatte 20 eingearbeitete Materialzufuhr M2 für das Abgabemedium in Umfangsrichtung zu schließen. Eine andere dritte Düsenplatte 30 kann genutzt werden, um die Öffnung 1.1 und die in die erste Düsenplatte 10 eingearbeitete Materialzufuhr M1 für das Abgabemedium in Umfangsrichtung zu schließen. Abgabeseitig sind die Düsenplatten 10, 20, 30 im Wesentlichen komplementär ausgeführt.

Figur 12 zeigt eine Schnittansicht einer vorzugsweise ersten Düsenplatte 10 gemäß einer Ausführungsform der Erfindung.

Die Düsenplatte 10 umfasst eine Öffnungskonfiguration K zur Ausbildung von zwei als Schlitzöffnungen 1.1, 1.2 ausgebildeter Öffnungen 1.1, 1.2. Die Öffnungen 1.1, 1.2 dienen zur Ausgabe zweier als Flachstrahlen ausgebildeter Abgabestrahlen S1.2, S1.2. Die Öffnungskonfiguration K ist zweckmäßig gekrümmt konkav ausgeformt und umfasst vorzugweise einen Teilungsabschnitt T zur Bildung (zweckmäßig Separierung) der zwei Öffnungen 1.1, 1.2.

Die zwei Strahlen S1.1, S1.2 definieren eine die zwei Strahlen S1.1, S1.2 umfassende Strahlbreite B1, B2. Dadurch, dass die Öffnungskonfiguration K vorzugsweise gekrümmt konkav ausgeformt ist, kann eine Verschmälerung der die zwei Strahlen S1.1, S1.2 umfassenden Strahlbreite B1, B2 zur Abgabeseite A hin bewirkt werden. Die Hornstruktur 3.1, 3.2 ist optional. Die zwei Öffnungen 1.1, 1.2 sind zugleich einwärts ausgerichtet, so dass die zwei Abgabestrahlen S1.1, S1.2 sich zur Abgabeseite A hin einander annähern.

Die in Figur 12 gezeigte Düsenplatte kann vorteilhaft auch als zweite Düsenplatte genutzt werden, weil sie zwei Öffnungen zur Abgabe von zwei Abgabestrahlen aufweist und vorzugsweise die zwei Öffnungen einwärts ausgerichtet sind, so dass die zwei Abgabestrahlen sich zur Abgabeseite hin einander annähern.

Figur 13 zeigt eine Schnittansicht einer zweiten Düsenplatte 20 gemäß einer anderen Ausführungsform der Erfindung.

Die Düsenplatte 20 der Figur 13 ist ähnlich ausgebildet wie die Düsenplatte 10 der Figur 12.

Eine Besonderheit ist aber, dass die Düsenplatte 20 drei Öffnungen 2.1, 2.2, 2.3 zur Abgabe von drei Abgabestrahlen S2.1, S2.2, S2.3 umfasst.

Im Rahmen der Erfindung ist es möglich, die erste Düsenplatte zweckmäßig wie die zweite Düsenplatte auszubilden oder umgekehrt, so dass die Offenbarung hierin zur zweiten Düsenplatte zweckmäßig auch für die erste Düsenplatte gilt oder umgekehrt.

Die Erfindung ist nicht auf die oben beschriebenen bevorzugten Ausführungsformen beschränkt. Vielmehr ist eine Vielzahl von Varianten und Abwandlungen möglich, die ebenfalls von dem Erfindungsgedanken Gebrauch machen und deshalb ebenfalls in den Schutzbereich fallen. Darüber hinaus beansprucht die Erfindung auch Schutz für den Gegenstand und die Merkmale der Unteransprüche unabhängig von den in Bezug genommenen Merkmalen und Ansprüchen.

### Bezugszeichenliste:

- 1: Düsenvorrichtung
- 1.1: Öffnung, vorzugsweise Schlitzöffnung
- 1.2: Öffnung, vorzugsweise Schlitzöffnung
- 2.1: Öffnung, vorzugsweise Schlitzöffnung
- 2.2: Öffnung, vorzugsweise Schlitzöffnung
- 2.3: Öffnung, vorzugsweise Schlitzöffnung
- 3.1: Hornstruktur
- 3.2: Hornstruktur
- 4.1: Innenflanke
- 4.2: Innenflanke
- 10: Düsenplatte
- 20: Düsenplatte
- 30: Düsenplatte
- 40: Applikationskopf, z. B. 3D-Gun oder 3D-Applikationskopf
- 50: Materialzufuhr
- 50.1: Zufuhrabschnitt
- 50.2: Zufuhrabschnitt
- 60: Ventil, vorzugsweise Nadelventil
- 70: Sockelbauteil (Basisbauteil)
- 80: Plattenhalterung
- 51.1: Abgabestrahl, vorzugsweise Flachstrahl
- 51.2: Abgabestrahl, vorzugsweise Flachstrahl
- S2.1: Abgabestrahl, vorzugsweise Flachstrahl
- S2.2: Abgabestrahl, vorzugsweise Flachstrahl
- 52.3: Abgabestrahl, vorzugsweise Flachstrahl
- E1: Eintrittsöffnung
- E2: Eintrittsöffnung
- K: Öffnungskonfiguration
- B1: Strahlbreite
- B2: Strahlbreite
- M1: Materialzufuhr
- M2: Materialzufuhr
- Q: Querrichtung
- T: Teilungsabschnitt
- 100: Bauteil, vorzugsweise Kraftfahrzeugbauteil
- 101: Seitenfläche
- 102: Seitenfläche
- 103: Stirnfläche

## Patentansprüche

1. Düsenvorrichtung (1) zur Abgabe zumindest eines viskosen Abgabemediums auf ein Bauteil (100), vorzugsweise auf einen Falz, eine Kante oder eine Übergangsnaht des Bauteils (100), wobei die Düsenvorrichtung (1) zumindest zwei nebeneinander angeordnete Düsenplatten (10, 20, 30) aufweist, wobei eine erste Düsenplatte (10) zumindest eine Abgabeöffnung (1.1, 1.2) zur Abgabe zumindest eines aus dem viskosen Abgabemedium bestehenden Abgabestrahls (S1.1, S1.2) aufweist und eine zweite Düsenplatte (20) zumindest zwei Abgabeöffnungen (2.1, 2.2, 2.3) zur Abgabe von zumindest zwei aus dem viskosen Abgabemedium bestehenden Abgabestrahlen (S2.1, S2.2, S2.3) aufweist, und wobei die Düsenplatten (10,20) Eintrittsöffnungen (E1, E2) umfassen, über die den Abgabeöffnungen (1.1, 1.2, 2.1, 2.2, 2.3) das viskose Abgabemedium zugeführt wird,
**dadurch gekennzeichnet, dass** der zumindest eine Abgabestrahl (S1.1, S1.2) aus der ersten Düsenplatte (10) eine Strahlbreite (B1, B2) definiert und die erste Düsenplatte (10) eine Öffnungskonfiguration (K) zur Ausbildung der zumindest einen Öffnung (1.1, 1.2) aufweist und die Öffnungskonfiguration (K) konkav ausgeformt ist, um eine Verschmälerung der Strahlbreite (B1, B2) zur Abgabeseite (A) hin zu bewirken,
und/oder dass die zumindest zwei Abgabeöffnungen (2.1, 2.2) der zweiten Düsenplatte (20) einwärts ausgerichtet sind, so dass die zumindest zwei aus dem viskosen Abgabemedium bestehenden Abgabestrahlen (S2.1, S2.2) der zweiten Düsenplatte (20) sich zur Abgabeseite (A) hin einander annähern.

2. Düsenvorrichtung (1) nach Anspruch 1, **dadurch gekennzeichnet, dass** die Eintrittsöffnung (E1) der ersten Düsenplatte (10) und die Eintrittsöffnung (E2) der zweiten Düsenplatte (20) räumlich voneinander getrennt sind.

3. Düsenvorrichtung (1) nach einem der vorhergehenden Ansprüche, **dadurch gekennzeichnet, dass** die Düsenvorrichtung (1) einen Zufuhrkanal (50) für das Abgabemedium aufweist, über den das Abgabemedium zu der zumindest einen Öffnung (1.1, 1.2) der ersten Düsenplatte (10) und zu den zumindest zwei Öffnungen (2.1, 2.2, 2.3) der zweiten Düsenplatte (20) führbar ist, so dass die zumindest eine Öffnung (1.1, 1.2) der ersten Düsenplatte (10) und die zumindest zwei Öffnungen (2.1, 2.2, 2.3) der zweiten Düsenplatte (20) mit demselben Zufuhrkanal (50) in Fluidverbindung bringbar sind.

4. Düsenvorrichtung (1) nach einem der vorhergehenden Ansprüche, **dadurch gekennzeichnet, dass** die Düsenvorrichtung (1) zumindest ein Ventil (60), vorzugsweise ein Nadelventil, aufweist und das Ventil (60) zum wahlweisen Aktivieren oder Deaktivieren einer Abgabe eines Abgabemediums aus der zumindest einen Öffnung (1.1, 1.2) der ersten Düsenplatte (10) und/oder einer Abgabe eines Abgabemediums aus den zumindest zwei Öffnungen (2.1, 2.2, 2.3) der zweiten Düsenplatte (20) ausgeführt ist.

5. Düsenvorrichtung (1) nach einem der vorhergehenden Ansprüche, **dadurch gekennzeichnet, dass** die Düsenvorrichtung (1) ein Sockelbauteil (70) für die zumindest zwei Düsenplatten (10, 20, 30) aufweist und in dem Sockelbauteil (70) ein erster Zufuhrabschnitt (50.1) zur Zufuhr des Abgabemediums zu der zumindest einen Öffnung (1.1,1.2) der ersten Düsenplatte (10) und ein zweiter Zufuhrabschnitt (50.2) zur Zufuhr des Abgabemediums zu den zumindest zwei Öffnungen (2.1, 2.2, 2.3) der zweiten Düsenplatte (20) angeordnet ist,
wobei vorzugsweise der erste Zufuhrabschnitt (50.1) und der zweite Zufuhrabschnitt (50.2) durch den Zufuhrkanal (50) mit Abgabemedium versorgbar sind.

6. Düsenvorrichtung (1) nach einem der Ansprüche 4 oder 5, **dadurch gekennzeichnet, dass** das Ventil (60) zum wahlweisen Öffnen oder Schließen des ersten Zufuhrabschnitts (50.1) und/oder des zweiten Zufuhrabschnitts (50.2) ausgeführt ist.

7. Düsenvorrichtung (1) nach einem der Ansprüche 4 bis 6, **dadurch gekennzeichnet, dass** das Ventil (60) zumindest abschnittsweise in dem Sockelbauteil (70) aufgenommen ist.

8. Düsenvorrichtung (1) nach einem der vorhergehenden Ansprüche, **dadurch gekennzeichnet, dass** die Düsenvorrichtung (1) eine Plattenhalterung (80) zur Halterung der zumindest zwei Düsenplatten (10, 20, 30) und vorzugsweise zur Aufnahme des Sockelbauteils (70) aufweist,
wobei vorzugsweise das Ventil (60) zumindest abschnittsweise in der Plattenhalterung (80) aufgenommen ist.

9. Düsenvorrichtung (1) nach einem der vorhergehenden Ansprüche, **dadurch gekennzeichnet, dass** die zumindest eine Öffnung (1.1, 1.2) der ersten Düsenplatte (10) als Schlitzöffnung zur Abgabe eine Flachstrahls (S1.1, S1.2) ausgeführt ist und/oder die zumindest zwei Öffnungen (2.1, 2.2, 2.3) der zweiten Düsenplatte (20) als Schlitzöffnungen zur Abgabe von zumindest zwei Flachstrahlen(S2.1, S2.2, S2.3) ausgeführt sind.

10. Düsenvorrichtung (1) nach einem der vorhergehenden Ansprüche, **dadurch gekennzeichnet, dass** die zumindest zwei Öffnungen (2.1, 2.2, 2.3) der zweiten Düsenplatte (20) in derselben Ebene ausgerichtet sind oder zumindest parallel zueinander ausgerichtet sind.

11. Düsenvorrichtung (1) nach einem der vorhergehenden Ansprüche, **dadurch gekennzeichnet, dass** die zumindest eine Öffnung (1.1, 1.2) der ersten Düsenplatte (10) und die zumindest zwei Öffnungen (2.1, 2.2, 2.3) der zweiten Düsenplatte (20) in Querrichtung (Q) der ersten Düsenplatte (10) und der zweiten Düsenplatte (20) versetzt angeordnet sind, aber vorzugsweise in im Wesentlichen parallelen Ebenen ausgerichtet sind.

12. Düsenvorrichtung (1) nach einem der vorhergehenden Ansprüche, **dadurch gekennzeichnet, dass**
- die erste Düsenplatte (10) eine zweiseitig abstehende Hornstruktur (3.1, 3.2) mit zwei einwärts geformten Innenflanken (4.1, 4.2) umfasst, um das aus der zumindest einen Öffnung (1.1, 1.2) der ersten Düsenplatte (10) ausgegebene Abgabemedium einwärts umzulenken, und/oder
- die zweite Düsenplatte (20) eine zweiseitig abstehende Hornstruktur (3.1, 3.2) mit zwei einwärts geformten Innenflanken (4.1, 4.2) umfasst, um das aus den zumindest zwei Öffnungen (2.1, 2.2, 2.3) der zweiten Düsenplatte (20) ausgegebene Abgabemedium einwärts umzulenken.

13. Düsenvorrichtung (1) nach einem der vorhergehenden Ansprüche, **dadurch gekennzeichnet, dass** die Düsenvorrichtung (1) zumindest eine dritte Düsenplatte (30) umfasst,
wobei vorzugsweise die dritte Düsenplatte (30) dazu dient, die zumindest eine Öffnung (1.1, 1.2) der ersten Düsenplatte (10) und/oder die zumindest zwei Öffnungen (2.1, 2.2, 2.3) der zweiten Düsenplatte (20) in Umfangsrichtung zu schließen.

14. Düsenvorrichtung (1) nach einem der vorhergehenden Ansprüche, **dadurch gekennzeichnet, dass** die erste Düsenplatte (10) dazu dient, um die zumindest zwei Öffnungen (2.1, 2.2, 2.3) der zweiten Düsenplatte (20) in Umfangsrichtung zu schließen, oder die zweite Düsenplatte (20) dazu dient, um die zumindest eine Öffnung (1.1, 1.2) der ersten Düsenplatte (10) in Umfangsrichtung zu schließen.

15. Düsenvorrichtung (1) nach einem der vorhergehenden Ansprüche, **dadurch gekennzeichnet, dass** zumindest zwei der folgenden Düsenplatten (10, 20, 30) abgabeseitig zumindest abschnittsweise komplementär zueinander ausgebildet sind:
- die erste Düsenplatte (10),
- die zweite Düsenplatte (20),
- die dritte Düsenplatte (30).

16. Düsenvorrichtung (1) nach einem der vorhergehenden Ansprüche, **dadurch gekennzeichnet, dass** die Düsenvorrichtung (1) zumindest drei oder zumindest vier Düsenplatten (10, 20,30) umfasst.

## Claims

1. Nozzle device (1) for emitting at least one viscous emission medium onto a component (100), preferably onto a fold, an edge or a transition joint of the component (100), wherein the nozzle device (1) comprises at least two nozzle plates (10, 20, 30) arranged adjoining one another, wherein a first nozzle plate (10) comprises at least one emission opening (1.1, 1.2) for emitting at least one emission jet (S1.1, 51.2) consisting of the viscous emission medium and a second nozzle plate (20) comprises at least two emission openings (2.1, 2.2, 2.3) for emitting at least two emission jets (S2.1, S2.2, S2.3) consisting of the viscous emission medium, and wherein the nozzle plates (10, 20) comprise entry openings (E1, E2) by means of which the viscous emission medium is fed to the emission openings (1.1, 1.2, 2.1, 2.2, 2.3),
**characterised in that** the at least one emission jet (S1.1, 51.2) from the first nozzle plate (10) defines a jet width (B1, B2) and the first nozzle plate (10) comprises an opening configuration (K) for forming the at least one opening (1.1, 1.2) and the opening configuration (K) is formed concave, in order to bring about a narrowing of the jet width (B1, B2) toward the emission side (A),
and/or that the at least two emission openings (2.1, 2.2) of the second nozzle plate (20) are oriented inwardly so that the at least two emission jets (S2.1, S2.2) of the second nozzle plate (20) consisting of the viscous emission medium converge to one another toward the emission side (A).

2. Nozzle device (1) according claim 1, **characterised in that** the entry opening (E1) of the first nozzle plate (10) and the entry opening (E2) of the second nozzle plate (20) are spatially separated from one another.

3. Nozzle device (1) according to one of the preceding claims, **characterised in that** the nozzle device (1) comprises a feed channel (50) for the emission medium, by means of which the emission medium is feedable to the at least one opening (1.1, 1.2) of the first nozzle plate (10) and to the at least two openings (2.1, 2.2, 2.3) of the second nozzle plate (20), so that the at least one opening (1.1, 1.2) of the first nozzle plate (10) and the at least two openings (2.1, 2.2, 2.3) of the second nozzle plate (20) are bringable into fluidic connection with the same feed channel (50).

4. Nozzle device (1) according to one of the preceding claims, **characterised in that** the nozzle device (1) comprises at least one valve (60), preferably a needle valve, and the valve (60) is configured for optional activation or deactivation of an emission of an emission medium from the at least one opening (1.1, 1.2) of the first nozzle plate (10) and/or an emission of an emission medium from the at least two openings (2.1, 2.2, 2.3) of the second nozzle plate (20).

5. Nozzle device (1) according to one of the preceding claims, **characterised in that** the nozzle device (1) comprises a bottom component (70) for the at least two nozzle plates (10, 20, 30) and arranged in the bottom component (70) is a first feed portion (50.1) for feeding the emission medium to the at least one opening (1.1, 1.2) of the first nozzle plate (10) and a second feed portion (50.2) for feeding the emission medium to the at least two openings (2.1, 2.2, 2.3) of the second nozzle plate (20),
wherein preferably the first feed portion (50.1) and the second feed portion (50.2) are suppliable with emission medium through the feed channel (50).

6. Nozzle device (1) according to one of the claims 4 or 5, **characterised in that** the valve (60) is configured for the optional opening or closing of the first feed portion (50.1) and/or of the second feed portion (50.2).

7. Nozzle device (1) according to one of the claims 4 to 6, **characterised in that** the valve (60) is accommodated at least in sections in the bottom component (70).

8. Nozzle device (1) according to one of the preceding claims, **characterised in that** the nozzle device (1) comprises a plate holder (80) for holding the at least two nozzle plates (10, 20, 30) and preferably for accommodating the bottom component (70),
wherein preferably the valve (60) is accommodated at least in sections in the plate holder (80).

9. Nozzle device (1) according to one of the preceding claims, **characterised in that** the at least one opening (1.1, 1.2) of the first nozzle plate (10) is configured as a slit opening for emitting a flat jet (S1.1, 51.2) and/or the at least two openings (2.1, 2.2, 2.3) of the second nozzle plate (20) are configured as slit openings for the emission of at least two flat jets (S2.1, S2.2, S2.3).

10. Nozzle device (1) according to one of the preceding claims, **characterised in that** the at least two openings (2.1, 2.2, 2.3) of the second nozzle plate (20) are oriented in the same plane or are oriented at least parallel to one another.

11. Nozzle device (1) according to one of the preceding claims, **characterised in that** the at least one opening (1.1, 1.2) of the first nozzle plate (10) and the at least two openings (2.1, 2.2, 2.3) of the second nozzle plate (20) are arranged offset in the transverse direction (Q) of the first nozzle plate (10) and of the second nozzle plate (20), but are preferably oriented in substantially parallel planes.

12. Nozzle device (1) according to one of the preceding claims, **characterised in that**
- the first nozzle plate (10) comprises a horn structure (3.1, 3.2) protruding on two sides with two inwardly formed inner flanks (4.1, 4.2) in order to deflect inwardly the emission medium issued from the at least one opening (1.1, 1.2) of the first nozzle plate (10), and/or
- the second nozzle plate (20) comprises a horn structure (3.1, 3.2) protruding on two sides with two inwardly formed inner flanks (4.1, 4.2) in order to deflect inwardly the emission medium issued from the at least two openings (2.1, 2.2, 2.3) of the second nozzle plate (20) .

13. Nozzle device (1) according to one of the preceding claims, **characterised in that** the nozzle device (1) comprises at least one third nozzle plate (30),
wherein preferably the third nozzle plate (30) serves to close the at least one opening (1.1, 1.2) of the first nozzle plate (10) and/or the at least two openings (2.1, 2.2, 2.3) of the second nozzle plate (20) in the peripheral direction.

14. Nozzle device (1) according to one of the preceding claims, **characterised in that** the first nozzle plate (10) serves to close the at least two openings (2.1, 2.2, 2.3) of the second nozzle plate (20) in the peripheral direction or the second nozzle plate (20) serves to close the at least one opening (1.1, 1.2) of the first nozzle plate (10) in the peripheral direction.

15. Nozzle device (1) according to one of the preceding claims, **characterised in that** at least two of the following nozzle plates (10, 20, 30) are configured on the output side complementary to one another at least in sections:
- the first nozzle plate (10),
- the second nozzle plate (20),
- the third nozzle plate (30).

16. Nozzle device (1) according to one of the preceding claims, **characterised in that** the nozzle device (1) comprises at least three or at least four nozzle plates (10, 20, 30).

## Revendications

1. Dispositif à buses (1) pour la distribution d'au moins un milieu visqueux à distribuer sur un composant (100), de préférence sur un pli, une arête ou un cordon de transition du composant (100), dans lequel le dispositif à buses (1) comprend au moins deux plaques à buses (10, 20, 30) disposées l'une à côté de l'autre, dans lequel une première plaque de buse (10) présente au moins une ouverture de distribution (1.1, 1.2) pour la distribution d'au moins un jet de distribution (S1.1, S1.2) constitué du milieu visqueux à distribuer et une deuxième plaque à base (20) présente au moins deux ouvertures de distribution (2.1, 2.2, 2.3) pour la distribution d'au moins deux jets de distribution (S2.1, S2.2, S2.3) constitués du milieu visqueux à distribuer et dans lequel les plaques à buses (10, 20) présentent des ouvertures d'entrée (E1, E2) par lesquelles le milieu visqueux à distribuer est introduit dans les ouvertures de distribution (1.1, 1.2, 2.1, 2.2, 2.3),
**caractérisé en ce que** l'au moins un jet de distribution (S1.1, S1.2) provenant de la première plaque de buse (10) définit une largeur de jet (B1, B2) et la première plaque de buse (10) présente une configuration d'ouverture (K) pour la formation de l'au moins une ouverture (1.1, 1.2) et la configuration d'ouverture (K) présente une forme concave, afin de provoquer un rétrécissement de la largeur de jet (B1, B2) en direction de la face de distribution (A),
et/ou les au moins deux ouvertures de distribution (2.1, 2.2) de la deuxième plaque de buse (20) sont orientées vers l'intérieur, de sorte que les au moins deux jets de distribution (S2.1, S2.2) de la deuxième plaque de buse (20), constitués du milieu visqueux à distribuer, se rapprochent l'un de l'autre en direction de la face de distribution (A).

2. Dispositif à buses (1) selon la revendication 1, **caractérisé en ce que** l'ouverture d'entrée (E1) de la première plaque de buse (10) et l'ouverture dentrée (E2) de la deuxième plaque de buse (20) sont séparées physiquement l'une de l'autre.

3. Dispositif à buses (1) selon l'une des revendications précédentes, **caractérisé en ce que** le dispositif à buses (1) comprend un canal d'alimentation (50) pour le milieu à distribuer, par lequel le milieu à distribuer peut être guidé vers l'au moins une ouverture (1.1, 1.2) de la première plaque de buse (10) et vers les au moins deux ouvertures (2.1, 2.2, 2.3) de la deuxième plaque de buse (20), de sorte que l'au moins une ouverture (1.1, 1.2) de la première plaque de buse (10) et les au moins deux ouvertures (2.1, 2.2, 2.3) de la deuxième plaque de buse (20) peuvent être mises en liaison fluidique avec le même canal d'alimentation (50).

4. Dispositif à buses (1) selon l'une des revendications précédentes, **caractérisé en ce que** le dispositif à buses (1) comprend au moins une vanne (60), de préférence une vanne à pointeau, et la vanne (60) est conçue soit pour l'activation soit pour la désactivation d'une distribution d'un milieu à distribuer à partir de l'au moins une ouverture (1.1, 1.2) de la première plaque de buse (10) et/ou d'une distribution d'un milieu à distribuer à partir des au moins deux ouvertures (2.1, 2.2, 2.3) de la deuxième plaque de buse (20).

5. Dispositif à buses (1) selon l'une des revendications précédentes, **caractérisé en ce que** le dispositif à buses (1) comprend un élément de socle (70) pour les au moins deux plaques de buses (10, 20, 30) et, dans l'élément de socle (70), sont disposées une première portion d'alimentation (50.1) pour l'introduction du milieu de distribution dans l'au moins une ouverture (1.1, 1.2) de la première plaque de buse (10) et une deuxième portion d'alimentation (50.2) pour l'introduction du milieu à distribuer dans les au moins deux ouvertures (2.1, 2.2, 2.3) de la deuxième plaque de buse (20),
dans lequel, de préférence, la première portion d'alimentation (50.1) et la deuxième portion d'alimentation (50.2) peuvent être alimentées en milieu à distribuer par le canal d'alimentation (50).

6. Dispositif à buses (1) selon l'une des revendications 4 ou 5, **caractérisé en ce que** la vanne (60) est conçue soit pour l'ouverture soit pour la fermeture de la première portion d'alimentation (50.1) et/ou de la deuxième portion d'alimentation (50.2).

7. Dispositif à buses (1) selon l'une des revendications 4 à 6, **caractérisé en ce que** la vanne (60) est logée, au moins à certains endroits, dans l'élément de socle (70).

8. Dispositif à buses (1) selon l'une des revendications précédentes, **caractérisé en ce que** le dispositif à buses (1) comprend un support de plaque (80) pour le support des au moins deux plaques de buses (10, 20, 30) et de préférence pour le logement de l'élément de socle (70),
dans lequel, de préférence, la vanne (60) est logée, au moins à certains endroits, dans le support de plaque (80).

9. Dispositif à buses (1) selon l'une des revendications précédentes, **caractérisé en ce que** l'au moins une ouverture (1.1, 1.2) de la première plaque de buse (10) est conçue comme une ouverture à fente pour la distribution d'un jet plat (S1.1, S1.2) et/ou les au moins deux ouvertures (2.1, 2.2, 2.3) de la deuxième plaque de buse (20) sont conçues comme des ouvertures à fentes pour la distribution d'au moins deux jets plats (S2.1, S2.2, S2.3).

10. Dispositif à buses (1) selon l'une des revendications précédentes, **caractérisé en ce que** les au moins deux ouvertures (2.1, 2.2, 2.3) de la deuxième plaque de buse (20) sont orientées dans le même plan ou sont orientées au moins parallèlement entre elles.

11. Dispositif à buses (1) selon l'une des revendications précédentes, **caractérisé en ce que** l'au moins une ouverture (1.1, 1.2) de la première plaque de buse (10) et les au moins deux ouvertures (2.1, 2.2, 2.3) de la deuxième plaque de buse (20) sont disposées de manière décalée dans la direction transversale (Q) de la première plaque de buse (10) et de la deuxième plaque de buse (20), mais de préférence orientées dans des plans globalement parallèles.

12. Dispositif à buses (1) selon l'une des revendications précédentes, **caractérisé en ce que**
- la première plaque de buse (10) présente une structure en forme de corne (3.1, 3.2) dépassant des deux côtés, avec deux flancs internes (4.1, 4.2) formés vers l'intérieur, afin de dévier le milieu à distribuer sortant de l'au moins une ouverture (1.1, 1.2) de la première plaque de buse (10) vers l'intérieur et/ou
- la deuxième plaque de buse (20) présente une structure en forme de corne (3.1, 3.2) dépassant des deux côtés, avec deux flancs internes (4.1, 4.2) formés vers l'intérieur, afin de dévier le milieu à distribuer sortant des au moins deux ouvertures (2.1, 2.2, 2.3) de la deuxième plaque de buse (20) vers l'intérieur.

13. Dispositif à buses (1) selon l'une des revendications précédentes, **caractérisé en ce que** le dispositif à buses (1) comprend au moins une troisième plaque de buse (30),
dans lequel, de préférence, la troisième plaque de buse (30) permet de fermer l'au moins une ouverture (1.1, 1.2) de la première plaque de buse (10) et/ou de fermer les au moins deux ouvertures (2.1, 2.2, 2.3) de la deuxième plaque de buse (20) dans la direction de la circonférence.

14. Dispositif à buses (1) selon l'une des revendications précédentes, **caractérisé en ce que** la première plaque de buse (10) permet de fermer les au moins deux ouvertures (2.1, 2.2, 2.3) de la deuxième plaque de buse (20) dans la direction de la circonférence ou la deuxième plaque de buse (20) permet de fermer l'au moins une ouverture (1.1, 1.2) de la première plaque de buse (10) dans la direction de la circonférence.

15. Dispositif à buses (1) selon l'une des revendications précédentes, **caractérisé en ce qu'**au moins deux des plaques de buses (10, 20, 30) suivantes sont conçues de manière complémentaire entre elles, au moins à certains endroits :
- la première plaque de buse (10),
- la deuxième plaque de buse (20),
- la troisième plaque de buse (30).

16. Dispositif à buses (1) selon l'une des revendications précédentes, **caractérisé en ce que** le dispositif à buses (1) comprend au moins trois ou au moins quatre plaques de buses (10, 20, 30).
